# EUROPÄISCHE PATENTSCHRIFT

(11) **EP 2 506 664 B1**
(45) Veröffentlichungstag und Bekanntmachung des Hinweises auf die Patenterteilung: **24.02.2016**
(21) Anmeldenummer: 12158075.7
(22) Anmeldetag: 05.03.2012
(51) Int. Cl.: H05B 6/06

(54) **Gargerätevorrichtung**
Cooking device
Dispositif d'appareil de cuisson

(30) Priorität: 28.03.2011 ES 201130459
(43) Veröffentlichungstag der Anmeldung: 03.10.2012
(73) Patentinhaber: BSH Hausgeräte GmbH, 81739 München (DE)
(72) Erfinder: De la Cuerda Ortin, Jose Maria, 50018 Zaragoza (ES); Gracia Campos, Oscar, 50008 Zaragoza (ES); Millan Serrano, Ignacio, 50018 Zaragoza (ES); Muresan, Paul, 50720 La Cartuja (ES); Peinado Adiego, Ramon, 50008 Zaragoza (ES); Valeau Martin, David, 50010 Zaragoza (ES)

(56) Entgegenhaltungen:
- WO-A1-2006/117182
- WO-A2-2005/043737
- US-A1- 2006 289 489
- US-A1- 2010 237 065

## Beschreibung

Die Erfindung geht aus von einer Gargerätevorrichtung nach dem Oberbegriff des Anspruchs 1.

Die Druckschrift EP 1 951 003 A1 offenbart ein Induktionskochfeld mit zumindest zwei Heizfrequenzeinheiten, die gemäß einem bestimmten Verfahren betrieben werden um Intermodulationsgeräusche zumindest weitgehend zu vermeiden. Nach diesem Verfahren werden in einem ersten Zeitintervall beide Heizfrequenzeinheiten mit einer identischen und festen ersten Frequenz betrieben. In einem zweiten Zeitintervall wird eine Heizfrequenzeinheit abgeschaltet, während die andere Heizfrequenzeinheit mit einer festen zweiten Frequenz betrieben wird. Die beiden Frequenzen sowie die relativen Längen der beiden Zeitintervalle werden so angepasst, dass eine mittlere Ausgangsleistung jeder Heizfrequenzeinheit einer von einem Bediener gewählten Sollleistung entspricht.

Weitere solche Induktionskochfelder sind aus den Dokumenten WO 2006/117182 A1, US 2010/0237065 A1, US 2006/0289489 A1 und WO 2005/043737 A2 bekannt.

Die Aufgabe der Erfindung besteht insbesondere darin, eine gattungsgemäße Gargerätevorrichtung bereitzustellen, die eine vorteilhaft flexible und leicht implementierbare Einstellung einer mittleren Ausgangsleistung ermöglicht. Die Aufgabe wird erfindungsgemäß durch die Merkmale des Patentanspruchs 1 und des Verfahrensanspruchs 8 gelöst, während vorteilhafte Ausgestaltungen und Weiterbildungen der Erfindung den Unteransprüchen entnommen werden können.

Die Erfindung geht aus von einer Gargerätevorrichtung mit zumindest einer ersten und zumindest einer zweiten Heizfrequenzeinheit und mit wenigstens einer Steuereinheit, die dazu vorgesehen ist, die erste Heizfrequenzeinheit kontinuierlich mit einer festen ersten Frequenz zu betreiben und die zweite Heizfrequenzeinheit in zumindest einem ersten Zeitintervall zu betreiben und in zumindest einem zweiten Zeitintervall abzuschalten.

Es wird vorgeschlagen, dass die Steuereinheit dazu vorgesehen ist, die zweite Heizfrequenzeinheit im ersten Zeitintervall mit zumindest einer Frequenz zu betreiben, die sich wenigstens um 15 kHz, vorzugsweise mindestens um 16 kHz und besonders vorteilhaft zumindest um 17 kHz von der ersten Frequenz unterscheidet. Es kann insbesondere vorgesehen sein, die zweite Heizfrequenzeinheit im ersten Zeitintervall mit einer sich verändernden Frequenz zu betreiben. Vorzugsweise ist jedoch vorgesehen, die zweite Heizfrequenzeinheit im ersten Zeitintervall mit einer festen Frequenz zu betreiben, die sich besonders vorteilhaft um genau 17 kHz von der ersten Frequenz unterscheidet. Vorzugsweise entspricht die erste Frequenz einer Sollfrequenz der ersten Heizfrequenzeinheit für eine gegebene Sollleistung. Unter einer "Sollfrequenz" soll insbesondere eine Frequenz verstanden werden, die bei einem Betrieb der Heizfrequenzeinheit mit dieser Frequenz die Sollleistung als Ausgangsleistung liefert. Unter einer "Ausgangsleistung" einer der wenigstens zwei Heizfrequenzeinheiten soll insbesondere eine Leistung verstanden werden, die in wenigstens einem Heizbetriebszustand von der Heizfrequenzeinheit geliefert wird. Vorzugsweise ist die Gargerätevorrichtung als Kochfeldvorrichtung und besonders vorteilhaft als Induktionskochfeldvorrichtung ausgebildet. Unter einem "ersten Zeitintervall" und einem "zweiten "Zeitintervall" sollen insbesondere zwei zeitlich nacheinander liegende Zeitintervalle einer Länge größer null verstanden werden. Die Bezeichnungen "erstes" und "zweites" Zeitintervall sollen ausschließlich zur Unterscheidung der Zeitintervalle dienen und insbesondere keine Aussage über eine zeitliche Reihenfolge der Zeitintervalle beinhalten. Unter "vorgesehen" soll insbesondere speziell programmiert und/oder ausgelegt und/oder ausgestattet verstanden werden.

Unter einer "Heizfrequenzeinheit" soll insbesondere eine elektrische Einheit verstanden werden, die einen oszillierenden elektrischen Strom, vorzugsweise mit einer Frequenz von zumindest 15 kHz, insbesondere von wenigstens 17 kHz und vorteilhaft von mindestens 20 kHz, zu einem Betrieb wenigstens einer Heizeinheit erzeugt. Unter einer "Heizeinheit" soll insbesondere eine Einheit verstanden werden, die dazu vorgesehen ist, elektrische Energie zumindest zu einem Großteil in Wärme umzuwandeln und damit insbesondere ein Gargut zu erhitzen. Insbesondere umfasst die Heizeinheit einen Strahlungsheizkörper, einen Widerstandsheizkörper und/oder vorzugsweise einen Induktionsheizkörper, der dazu vorgesehen ist, elektrische Energie indirekt über induzierte Wirbelströme in Wärme umzuwandeln. Die Heizfrequenzeinheit umfasst insbesondere zumindest einen Wechselrichter, der vorzugsweise zwei Schalteinheiten umfasst. Unter einer "Schalteinheit" soll insbesondere eine Einheit verstanden werden, die dazu vorgesehen ist, einen zumindest einen Teil der Schalteinheit umfassenden Leitungspfad zu unterbrechen. Vorzugsweise ist die Schalteinheit ein bidirektionaler unipolarer Schalter, der insbesondere einen Stromfluss durch den Schalter entlang dem Leitungspfad in beide Richtungen ermöglicht und der insbesondere eine elektrische Spannung in zumindest einer Polungsrichtung kurzschließt. Vorzugsweise umfasst der Wechselrichter zumindest zwei Bipolartransistoren mit isolierter Gate-Elektrode und besonders vorteilhaft zumindest einen Dämpfungskondensator. Unter einem "Leitungspfad" soll insbesondere ein elektrisch leitendes Leiterstück zwischen zwei Punkten verstanden werden. Unter "elektrisch leitend" soll insbesondere mit einem spezifischen elektrischen Widerstand von höchstens 10⁻⁴ ΩM, insbesondere von maximal 10⁻⁵ Ωm, vorteilhaft von höchstens 10⁻⁶ Ωm und besonders vorteilhaft von maximal 10⁻⁷ Ωm bei 20°C verstanden werden.

Unter einer "Steuereinheit" soll insbesondere eine elektronische Einheit verstanden werden, die vorzugsweise in einer Steuer- und/oder Regeleinheit eines Gargeräts, insbesondere eines Induktionskochfelds, zumindest teilweise integriert ist und die vorzugsweise eine Recheneinheit und insbesondere zusätzlich zur Recheneinheit eine Speichereinheit mit einem darin gespeicherten Steuerprogramm umfasst. Vorzugsweise ist die Steuereinheit dazu vorgesehen, die Heizfrequenzeinheiten mit Hilfe von Steuersignalen und vorzugsweise elektrischen Steuersignalen zu steuern und/oder zu regeln. Unter einem "Steuersignal" soll insbesondere ein Signal verstanden werden, welches insbesondere in zumindest einem Betriebszustand einen Schaltvorgang einer Heizfrequenzeinheit auslöst, insbesondere auch mittelbar. Unter einem "elektrischen Steuersignal" soll insbesondere ein Steuersignal mit einem elektrischen Potential von höchstens 30 V, vorzugsweise von maximal 20 V, besonders vorteilhaft von höchstens 10 V und insbesondere von zumindest 0,5 V bezogen auf ein Referenzpotential verstanden werden. Vorzugsweise weist das Steuersignal zumindest zeitweise eine Periodizität auf, insbesondere mit einer Periodendauer von höchstens 1 ms, insbesondere von maximal 0,1 ms und vorteilhaft von höchstens 0,05 ms. Besonders vorteilhaft ist das Steuersignal zumindest im Wesentlichen ein Rechtecksignal, welches insbesondere zwei diskrete Werte aufweist, vorzugsweise einen Einschaltwert und einen Ausschaltwert. Vorzugsweise entspricht jeder der zwei Werte einer Schaltstellung der Heizfrequenzeinheiten und insbesondere deren Wechselrichter. Unter einer "Frequenz" einer Heizfrequenzeinheit soll insbesondere die Frequenz des die Heizfrequenzeinheit steuernden Steuersignals verstanden werden.

Darunter, dass eine Heizfrequenzeinheit "betrieben" wird, soll insbesondere verstanden werden, dass die Frequenz der Heizfrequenzeinheit von Null verschieden ist. Darunter, dass eine Heizfrequenzeinheit "kontinuierlich" betrieben wird, soll insbesondere verstanden werden, dass die Heizfrequenzeinheit während einer Heizbetriebsart fortlaufend betrieben wird, wobei sich die von Null verschiedene Frequenz des Steuersignals verändern kann. Darunter, dass eine Heizfrequenzeinheit mit "fester" Frequenz betrieben wird, soll insbesondere verstanden werden, dass die Heizfrequenzeinheit mit einer während einer Heizbetriebsart zumindest weitgehend unveränderlichen Frequenz betrieben wird. Unter einer "zumindest weitgehend unveränderlichen Frequenz" soll insbesondere eine Frequenz verstanden werden, die während der Heizbetriebsart eine Schwankung von höchstens 10%, insbesondere von maximal 5%, vorzugsweise von höchstens 1% und besonders vorteilhaft von 0% aufweist. Darunter, dass eine Heizfrequenzeinheit in einem Zeitintervall "abgeschaltet" wird, soll insbesondere verstanden werden, dass die Heizfrequenzeinheit im betreffenden Zeitintervall zumindest im Wesentlichen eine verschwindend geringe Ausgangsleistung aufweist. Unter einer "im betreffenden Zeitintervall zumindest im Wesentlichen verschwindend geringen Ausgangsleistung" soll insbesondere eine Ausgangsleistung verstanden werden, die höchstens 100 W, insbesondere maximal 50 W, vorzugsweise höchstens 25 W und besonders vorteilhaft 0 W beträgt und/oder die im Zeitintervall ausschließlich während einer Zeitdauer abgegeben wird, welche höchstens 50%, insbesondere maximal 25%, vorzugsweise höchstens 15% und besonders vorteilhaft höchstens 10% einer Länge des Zeitintervalls entspricht. Die Steuereinheit ist dazu vorgesehen, die zumindest zwei Heizfrequenzeinheiten derart mittels der Steuersignale zu steuern und/oder zu regeln, dass eine mittlere Ausgangsleistung einer der zumindest zwei Heizfrequenzeinheiten einer von einem Bediener angewählten Sollleistung zumindest weitgehend entspricht. Dabei soll eine relative Abweichung der durch die Steuereinheit eingestellten mittleren Ausgangsleistung von der Sollleistung höchstens 20%, vorzugsweise maximal 10% und besonders vorteilhaft höchstens 5% betragen. Unter einer "mittleren Ausgangsleistung" soll insbesondere eine zeitlich gemittelte Ausgangsleistung verstanden werden. Bei einem gleichzeitigen Betrieb der zumindest zwei Heizfrequenzeinheiten ist die Steuereinheit insbesondere dazu vorgesehen, eine Anpassung der mittleren Ausgangsleistungen an die Sollleistungen unter weitgehender Vermeidung von Intermodulationsgeräuschen vorzunehmen. Unter einer "weitgehenden Vermeidung von Intermodulationsgeräuschen" soll insbesondere verstanden werden, dass Intermodulationsgeräusche mit einer Frequenz von weniger als 17 kHz, insbesondere von weniger als 16 kHz und vorzugsweise von weniger als 15 kHz in einem Abstand von 1 m von der Gargerätevorrichtung einen Schalldruckpegel von höchstens 20 dB, insbesondere von maximal 10 dB, vorzugsweise von höchstens 5 dB und besonders vorteilhaft von maximal 0 dB aufweisen. Vorzugsweise sind die Intermodulationsgeräusche von einem Bediener mit durchschnittlichem Gehör unhörbar.

Durch eine solche Ausgestaltung kann eine vorteilhaft flexible Einstellung der mittleren Ausgangsleistungen der Heizfrequenzeinheiten erzielt werden, insbesondere da die Frequenz der zweiten Heizfrequenzeinheit größer oder kleiner als die erste Frequenz gewählt werden kann. Ferner kann eine leichte Implementierbarkeit des Steuerungsverfahrens erreicht werden, insbesondere mittels einer Software. Des Weiteren kann insbesondere auch bei stark unterschiedlichen Sollleistungen für die zumindest zwei Heizfrequenzeinheiten ein Betrieb beider Heizfrequenzeinheiten mit der geforderten Sollleistung unter wenigstens weitgehender Vermeidung von Intermodulationsgeräuschen erzielt werden. Ferner kann eine einfache Skalierbarkeit von den zumindest zwei Heizfrequenzeinheiten auf eine beliebige Anzahl von Heizfrequenzeinheiten ermöglicht werden. Vorzugsweise ist die Steuereinheit in wenigstens einem Betriebszustand dazu vorgesehen, die zumindest zwei Heizfrequenzeinheiten periodisch mit einer Periodendauer zu betreiben, die einer Summe einer Länge des ersten Zeitintervalls und einer Länge des zweiten Zeitintervalls entspricht. Hierdurch kann eine vorteilhaft einfache Steuerung der mittleren Ausgangsleistung erzielt werden.

Vorteilhaft ist die Steuereinheit für den Fall, dass ein Frequenzabstand zwischen einer kleinsten einer Sollleistung zugeordneten Sollfrequenz und einer zweitkleinsten einer Sollleistung zugeordneten Sollfrequenz wenigstens 17 kHz beträgt, dazu vorgesehen, die Heizfrequenzeinheit mit der kleinsten Sollfrequenz kontinuierlich mit der festen ersten Frequenz zu betreiben. Vorzugsweise ist dann vorgesehen, wenigstens eine weitere Heizfrequenzeinheit im ersten Zeitintervall mit einer um zumindest 15 kHz, insbesondere um wenigstens 16 kHz, vorzugsweise um mindestens 17 kHz und besonders vorteilhaft mit einer um genau 17 kHz höheren Frequenz zu betreiben. Hierdurch kann ein hoher Bedienkomfort erzielt werden, da eine Differenz zwischen einer Ausgangsleistung einer der zumindest zwei Heizfrequenzeinheiten und einer Sollleistung minimiert werden kann.

Ferner wird vorgeschlagen, dass die Steuereinheit für den Fall, dass ein Frequenzabstand zwischen einer kleinsten einer Sollleistung zugeordneten Sollfrequenz und einer zweitkleinsten einer Sollleistung zugeordneten Sollfrequenz kleiner als 17 kHz ist, dazu vorgesehen ist, die Heizfrequenzeinheit mit der zweitkleinsten Sollfrequenz kontinuierlich mit der festen ersten Frequenz zu betreiben. Vorzugsweise ist dann vorgesehen, wenigstens eine weitere Heizfrequenzeinheit im ersten Zeitintervall mit einer um zumindest 17 kHz und vorzugsweise mit einer um genau 17 kHz kleineren Frequenz zu betreiben. Hierdurch kann ein Betrieb der zumindest zwei Heizfrequenzeinheiten jeweils mit einer der jeweiligen Sollleistung entsprechenden mittleren Ausgangsleistung auch im Falle eines kleinen Frequenzabstands ermöglicht werden.

In einer weiteren Ausgestaltung der Erfindung wird vorgeschlagen, dass die Steuereinheit dazu vorgesehen ist, die zumindest zwei Heizfrequenzeinheiten jeweils mittels eines Steuersignals zu steuern und/oder zu regeln und in wenigstens einem Betriebszustand einen Tastgrad von zumindest einem der Steuersignale anzupassen. Unter einem "Tastgrad" soll insbesondere ein Verhältnis einer Zeitdauer, in der das Steuersignal innerhalb einer Periodendauer den Einschaltwert annimmt, zur Periodendauer des Steuersignals verstanden werden. Vorzugsweise kann bei fester Frequenz einer der Heizfrequenzeinheiten durch eine Veränderung des Tastgrads eine Ausgangsleistung der Heizfrequenzeinheit verändert werden. Darunter, dass die Steuereinheit dazu vorgesehen ist, "einen Tastgrad von zumindest einem der Steuersignale anzupassen", soll insbesondere verstanden werden, dass die Steuereinheit dazu vorgesehen ist, den Tastgrad von zumindest einem der Steuersignale zu verändern, um hierdurch eine Änderung einer Ausgangsleistung bei fester Frequenz einer Heizfrequenzeinheit zu erreichen. Hierdurch kann eine Flexibilität bei der Einstellung der mittleren Ausgangsleistungen der zumindest zwei Heizfrequenzeinheiten weiter vorteilhaft erhöht werden.

Vorteilhaft ist die Steuereinheit dazu vorgesehen, die Tastgrade zur Minimierung einer Flickerkenngröße anzupassen. Unter einer "Flickerkenngröße" soll insbesondere eine Kenngröße verstanden werden, die ein Maß für Flicker darstellt. Unter "Flicker" soll insbesondere ein subjektiver Eindruck einer Instabilität einer visuellen Wahrnehmung verstanden werden, der insbesondere durch einen Lichtreiz hervorgerufen wird, dessen Leuchtdichte und/oder Spektralverteilung mit der Zeit schwankt. Insbesondere kann Flicker durch einen Spannungsabfall einer Netzspannung hervorgerufen werden. Insbesondere ist die Flickerkenngröße eine Gesamtausgangsleistungsdifferenz, vorzugsweise zwischen zwei Zeitpunkten zweier Zeitintervalle und besonders vorteilhaft zweier aneinander angrenzender Zeitintervalle. Unter einer "Gesamtausgangsleistung" soll insbesondere eine Summe der Ausgangsleistungen aller Heizfrequenzeinheiten zu einem bestimmten Zeitpunkt verstanden werden. Unter einer "Gesamtausgangsleistungsdifferenz" soll insbesondere eine Differenz der Gesamtausgangsleistungen zu zwei verschiedenen Zeitpunkten verstanden werden. Vorzugsweise ist die Steuereinheit dazu vorgesehen, die Flickerkenngröße unter einen Grenzwert zu senken. Vorzugsweise ist der Grenzwert ein durch zumindest eine gesetzliche Vorgabe und/oder eine Norm, insbesondere die Norm DIN EN 61000-3-3, festgelegter Wert. Hierdurch kann ein Bedienkomfort besonders vorteilhaft gesteigert werden und es können gesetzliche Vorgaben und/oder Normen eingehalten werden.

In einer weiteren Ausgestaltung der Erfindung wird vorgeschlagen, dass die Gargerätevorrichtung zumindest eine dritte Heizfrequenzeinheit umfasst und dass die Steuereinheit in wenigstens einem Betriebszustand dazu vorgesehen ist, die dritte Heizfrequenzeinheit zumindest zeitweise abzuschalten. Hierdurch kann das erfindungsgemäße Steuerungsverfahren für eine Gargerätevorrichtung mit mehr als zwei Heizfrequenzeinheiten und insbesondere auf eine Gargerätevorrichtung für ein Matrix-Kochfeld skaliert werden. Unter einem "Matrix-Kochfeld" soll insbesondere ein Kochfeld verstanden werden, bei dem Heizeinheiten in einem regelmäßigen Raster unter einer Kochfeldplatte angeordnet sind, und ein mittels der Heizeinheiten heizbarer Bereich der Kochfeldplatte vorzugsweise wenigstens 60%, insbesondere zumindest 70%, vorteilhaft zumindest 80% und besonders vorteilhaft wenigstens 90% einer Gesamtfläche der Kochfeldplatte umfasst. Insbesondere umfasst das Matrix-Kochfeld zumindest 10, insbesondere mindestens 20, vorteilhaft wenigstens 30 und besonders vorteilhaft zumindest 40 Heizeinheiten.

Vorteilhaft ist die Steuereinheit dazu vorgesehen, die dritte Heizfrequenzeinheit zumindest teilweise gleichzeitig mit der zweiten Heizfrequenzeinheit und mit der gleichen Frequenz wie die zweite Heizfrequenzeinheit zu betreiben. Hierdurch können Intermodulationsgeräusche zumindest weitgehend vermieden werden, insbesondere bei einer beliebigen Anzahl von gleichzeitig betriebenen Heizfrequenzeinheiten.

Ferner wird ein Verfahren mit einer Gargerätevorrichtung mit zumindest einer ersten und zumindest einer zweiten Heizfrequenzeinheit vorgeschlagen, bei dem die erste Heizfrequenzeinheit kontinuierlich mit einer festen ersten Frequenz betrieben wird und die zweite Heizfrequenzeinheit in zumindest einem ersten Zeitintervall betrieben und in zumindest einem zweiten Zeitintervall abgeschaltet wird, wobei die zweite Heizfrequenzeinheit im ersten Zeitintervall mit zumindest einer Frequenz betrieben wird, die sich wenigstens um 15 kHz, vorzugsweise mindestens um 16 kHz und besonders vorteilhaft zumindest um 17 kHz von der ersten Frequenz unterscheidet. Hierdurch kann eine vorteilhaft flexible Einstellung der mittleren Ausgangsleistungen der Heizfrequenzeinheiten erzielt werden. Ferner kann eine leichte Implementierbarkeit des Steuerungsverfahrens erreicht werden. Des Weiteren kann insbesondere auch bei stark unterschiedlichen Sollleistungen für die zumindest zwei Heizfrequenzeinheiten ein Betrieb beider Heizfrequenzeinheiten mit der geforderten Sollleistung unter wenigstens weitgehender Vermeidung von Intermodulationsgeräuschen erzielt werden.

Ferner wird ein Gargerät, insbesondere ein Kochfeld, mit einer erfindungsgemäßen Gargerätevorrichtung vorgeschlagen. Vorzugsweise handelt es sich bei dem Kochfeld um ein Induktionskochfeld.

Weitere Vorteile ergeben sich aus der folgenden Zeichnungsbeschreibung. In der Zeichnung sind zwei Ausführungsbeispiele der Erfindung dargestellt. Die Zeichnung, die Beschreibung und die Ansprüche enthalten zahlreiche Merkmale in Kombination. Der Fachmann wird die Merkmale zweckmäßigerweise auch einzeln betrachten und zu sinnvollen weiteren Kombinationen zusammenfassen.

Es zeigen:
- Fig. 1: ein Induktionskochfeld mit einer Gargerätevorrichtung mit zwei Heizfrequenzeinheiten,
- Fig. 2: ein beispielhaftes, nicht maßstabsgetreues Steuersignal einer der zwei Heizfrequenzeinheiten,
- Fig. 3a: beispielhafte, nicht maßstabsgetreue Leistungs-Frequenz-Kurven für die zwei Heizfrequenzeinheiten bei einem Frequenzabstand von zumindest 17 kHz zwischen einer kleinsten und einer zweitkleinsten Sollfrequenz der Heizfrequenzeinheiten,
- Fig. 3b: je eine beispielhafte, nicht maßstabsgetreue Leistungs-Zeit-Kurve für die zwei Heizfrequenzeinheiten für den Fall aus Fig. 3a,
- Fig. 4a: beispielhafte, nicht maßstabsgetreue Leistungs-Frequenz-Kurven für die zwei Heizfrequenzeinheiten bei einem Frequenzabstand von weniger als 17 kHz zwischen einer kleinsten und einer zweitkleinsten Sollfrequenz der Heizfrequenzeinheiten,
- Fig. 4b: je eine beispielhafte, nicht maßstabsgetreue Leistungs-Zeit-Kurve für die zwei Heizfrequenzeinheiten für den Fall aus Fig. 4a,
- Fig. 5: beispielhafte, nicht maßstabsgetreue Leistungs-Frequenz-Kurven einer der zwei Heizfrequenzeinheiten bei unterschiedlichen Tastgraden eines Steuersignals,
- Fig. 6: beispielhafte, nicht maßstabsgetreue Gesamtleistungs-Zeit-Kurven,
- Fig. 7a: beispielhafte, nicht maßstabsgetreue Leistungs-Frequenz-Kurven für drei Heizfrequenzeinheiten einer weiteren Gargerätevorrichtung bei einem Frequenzabstand von mehr als 17 kHz zwischen einer kleinsten und einer zweitkleinsten Sollfrequenz der Heizfrequenzeinheiten,
- Fig. 7b: je eine beispielhafte, nicht maßstabsgetreue Leistungs-Zeit-Kurve für die drei Heizfrequenzeinheiten für den Fall aus Fig. 7a,
- Fig. 8a: beispielhafte, nicht maßstabsgetreue Leistungs-Frequenz-Kurven für drei Heizfrequenzeinheiten der Gargerätevorrichtung aus Fig. 7a bei einem Frequenzabstand von weniger als 17 kHz zwischen einer kleinsten und einer zweitkleinsten Sollfrequenz der Heizfrequenzeinheiten und
- Fig. 8b: je eine beispielhafte, nicht maßstabsgetreue Leistungs-Zeit-Kurve für die drei Heizfrequenzeinheiten für den Fall aus Fig. 8a.

Figur 1 zeigt ein als Induktionskochfeld 16a ausgebildetes Gargerät. Das Induktionskochfeld 16a umfasst eine Kochfeldplatte 18a, insbesondere aus einer Glaskeramik, auf der in bekannter Weise zwei Heizzonen 20a, 22a markiert sind. Die Kochfeldplatte 18a ist in einem betriebsbereiten Zustand des Induktionskochfelds 16a horizontal angeordnet und zu einem Aufstellen von Gargeschirr vorgesehen. Des Weiteren sind auf der Kochfeldplatte 18a in bekannter Weise berührungsempfindliche Bedienelemente 26a und Anzeigeelemente 28a einer Bedien- und Anzeigeeinheit 30a des Induktionskochfelds 16a markiert. Das Induktionskochfeld 16a umfasst ferner eine Gargerätevorrichtung mit einer ersten und einer zweiten unterhalb der Kochfeldplatte 18a angeordneten Heizfrequenzeinheit 10a, 12a und mit einer unterhalb der Kochfeldplatte 18a angeordneten Steuereinheit 14a. In Figur 1 sind Bauteile, welche unterhalb der Kochfeldplatte 18a angeordnet sind, schematisch und gestrichelt gezeichnet, wobei funktionelle Zusammenhänge mit Pfeilen gekennzeichnet sind. Die Steuereinheit 14a ist in eine Steuerund Regeleinheit 32a des Induktionskochfelds 16a integriert. Eine der Heizzone 20a zugeordnete und unterhalb dieser angeordnete Induktionsheizeinheit wird durch die erste Heizfrequenzeinheit 10a mit Energie versorgt. Eine der Heizzone 22a zugeordnete und unterhalb dieser angeordnete Induktionsheizeinheit wird durch die zweite Heizfrequenzeinheit 12a mit Energie versorgt. Ein Bediener kann mittels der Bedien- und Anzeigeeinheit 30a eine Heizstufe für jede der Heizzonen 20a, 22a wählen, woraus sich jeweils eine Sollleistung P_{obj1}, P_{obj2} für die zwei Heizfrequenzeinheiten 10a, 12a ergibt. Die Steuereinheit 14a ist dazu vorgesehen, eine jeweilige mittlere Ausgangsleistung Pₐᵥₑ₁, Pₐᵥₑ₂ der Heizfrequenzeinheiten 10a, 12a an die Sollleistungen P_{obj1}, P_{obj2} unter weitgehender Vermeidung von Intermodulationsgeräuschen anzupassen, so dass die gewählten Heizstufen der Heizzonen 20a, 22a erreicht werden können. Die Steuereinheit 14a steuert die erste Heizfrequenzeinheit 10a mittels eines Steuersignals V₁(t) und die zweite Heizfrequenzeinheit 12a mittels eines Steuersignals V₂(t).

Figur 2 zeigt beispielhaft ein nicht maßstabsgetreues Steuersignal V₂(t) der zweiten Heizfrequenzeinheit 12a in einem kartesischen Koordinatensystem. Auf einer Ordinatenachse 36 ist eine Steuerspannung V₂ und auf einer Abszissenachse 38 eine Zeit t aufgetragen. Das Steuersignal V₂(t) ist während eines ersten Zeitintervalls T_{A} einer Periodendauer T ein Rechtecksignal mit einem Einschaltwert V₀ und einem Ausschaltwert von 0 Volt. Der Einschaltwert V₀ wird während einer Einschaltzeit t₀ gehalten. Das Rechtecksignal weist eine Periodendauer T₀ auf. Während einer Zeitdauer von (T₀ - t₀) wird der Ausschaltwert gehalten. Eine Frequenz f₂ des Steuersignals V₂(t) berechnet sich aus einem Kehrwert der Periodendauer T₀. Die Frequenz f₂ liegt üblicherweise zwischen 20 kHz und 100 kHz. Ein Tastgrad D_{2A} des Steuersignals V₂(t) berechnet sich aus einem Quotienten der Einschaltzeit t₀ dividiert durch die Periodendauer T₀. Während V₂(t) die Form des Rechtecksignals annimmt, wird gemäß einem periodischen Wechsel des Einschaltwerts V₀ und des Ausschaltwerts eine erste von zwei Schalteinheiten der zweiten Heizfrequenzeinheit 12a periodisch geschaltet. Eine zweite Schalteinheit der zweiten Heizfrequenzeinheit 12a wird in analoger, jedoch zeitversetzter Weise periodisch geschaltet, so dass ein hochfrequenter Wechselstrom zu einem Betrieb der der Heizzone 22a zugeordneten Induktionsheizeinheit entsteht. Während eines zweiten Teilintervalls T_{B} der Periodendauer T mit T_{B} = T-T_{A} ist das Steuersignal V₂(t) identisch null. Ein Zeitpunkt x trennt das erste Zeitintervall T_{A} und das zweite Zeitintervall T_{B}. Nach Ablauf der Periodendauer T wiederholt sich das Steuersignal V₂(t).

Figur 3a zeigt in einem kartesischen Koordinatensystem beispielhaft zwei nicht maßstabsgetreue Leistungs-Frequenz-Kurven P₁(f) und P₂(f). Auf einer Ordinatenachse 42 sind Ausgangsleistungen P₁ und P₂ der Heizfrequenzeinheiten 10a, 12a aufgetragen. Auf einer Abszissenachse 44 ist die Frequenz f aufgetragen. Die Sollleistungen P_{obj1} und P_{obj2} der Heizfrequenzeinheiten 10a, 12a werden durch einen Bediener eingestellt. Im vorliegenden Fall beträgt ein Frequenzabstand von den Sollleistungen P_{obj1} und P_{obj2} zugeordneten Sollfrequenzen f_{obj1} und f_{obj2} der Heizfrequenzeinheiten 10a, 12a zumindest 17 kHz. Ohne Beschränkung der Allgemeinheit sei angenommen, die erste Heizfrequenzeinheit 10a weise die kleinste den Solleistungen P_{obj1}, P_{obj2} zugeordnete Sollfrequenz f_{obj1} auf. Diese wird dann durch die Steuereinheit 14a kontinuierlich mit einer festen ersten Frequenz f₁ betrieben, die der der Sollleistung P_{obj1} zugeordneten Sollfrequenz f_{obj1} entspricht. Die zweite Heizfrequenzeinheit 12a wird durch die Steuereinheit 14a im ersten Zeitintervall T_{A} mit einer um 17 kHz höheren Frequenz f₂ betrieben. Da die Ausgangsleistung P₂ der zweiten Heizfrequenzeinheit 12a bei der Frequenz f₂ die Solleistung P_{obj2} der zweiten Heizfrequenzeinheit 12a übersteigt, wird die zweite Heizfrequenzeinheit 12a im zweiten Zeitintervall T_{B} abgeschaltet.

Figur 3b zeigt in einem kartesischen Koordinatensystem beispielhaft zwei nicht maßstabsgetreue Leistungs-Zeit-Kurven P₁(t) und P₂(t) für den in Figur 3a beschriebenen Fall. Auf einer Ordinatenachse 46 sind die Ausgangsleistungen P₁ und P₂ der Heizfrequenzeinheiten 10a, 12a aufgetragen. Auf einer Abszissenachse 48 ist die Zeit t aufgetragen. Ein in Figur 3b dargestellter Verlauf der Leistungs-Zeit-Kurven P₁(t) und P₂(t) wird in einem Heizbetriebszustand der Heizfrequenzeinheiten 10a, 12a periodisch mit der Periodendauer T durchlaufen. Die Steuereinheit 14a berechnet die Längen der Zeitintervalle T_{A} und T_{B} der Periodendauer T so, dass die mittlere Ausgangsleistung Pₐᵥₑ₂ der zweiten Heizfrequenzeinheit 12a der Sollleistung P_{obj2} entspricht. Es gilt: ${P}_{ave 2} = \left({T}_{A}/T\right) \times {P}_{2} \left(0\leq t\leq x\right) = {P}_{obj 2} .$

Figur 4a zeigt in einem kartesischen Koordinatensystem beispielhaft zwei nicht maßstabsgetreue Leistungs-Frequenz-Kurven P₁(f) und P₂(f). Auf einer Ordinatenachse 50 sind Ausgangsleistungen P₁ und P₂ der Heizfrequenzeinheiten 10a, 12a aufgetragen. Auf einer Abszissenachse 52 ist die Frequenz f aufgetragen. Die Sollleistungen P_{obj1} und P_{obj2} der Heizfrequenzeinheiten 10a, 12a werden durch einen Bediener eingestellt. Im vorliegenden Fall beträgt ein Frequenzabstand von den Sollleistungen P_{obj1} und P_{obj2} zugeordneten Sollfrequenzen f_{obj1} und f_{obj2} der Heizfrequenzeinheiten 10a, 12a weniger als 17 kHz. Ohne Beschränkung der Allgemeinheit sei angenommen, die erste Heizfrequenzeinheit 10a weise die zweitkleinste, das heißt hier die höchste den Solleistungen P_{obj1}, P_{obj2} zugeordnete Sollfrequenz f_{obj1} auf. Diese wird dann durch die Steuereinheit 14a kontinuierlich mit einer festen ersten Frequenz f₁ betrieben, die der der Sollleistung P_{obj1} zugeordneten Sollfrequenz f_{obj1} entspricht. Die zweite Heizfrequenzeinheit 12a wird durch die Steuereinheit 14a im ersten Zeitintervall T_{A} mit einer um 17 kHz niedrigeren Frequenz f₂ betrieben. Da die Ausgangsleistung P₂ der zweiten Heizfrequenzeinheit 12a bei der Frequenz f₂ die Solleistung P_{obj2} der zweiten Heizfrequenzeinheit 12a übersteigt, wird die zweite Heizfrequenzeinheit 12a im zweiten Zeitintervall T_{B} abgeschaltet.

Figur 4b zeigt in einem kartesischen Koordinatensystem beispielhaft zwei nicht maßstabsgetreue Leistungs-Zeit-Kurven P₁(t) und P₂(t) für den in Figur 4a beschriebenen Fall. Auf einer Ordinatenachse 54 sind die Ausgangsleistungen P₁ und P₂ der Heizfrequenzeinheiten 10a, 12a aufgetragen. Auf einer Abszissenachse 56 ist die Zeit t aufgetragen. Ein in Figur 4b dargestellter Verlauf der Leistungs-Zeit-Kurven P₁(t) und P₂(t) wird in einem Heizbetriebszustand der Heizfrequenzeinheiten 10a, 12a periodisch mit der Periodendauer T durchlaufen. Die Berechnung der Längen der Zeitintervalle T_{A} und T_{B} der Periodendauer T durch die Steuereinheit 14a erfolgt wie zuvor beschrieben.

Figur 5 zeigt in einem kartesischen Koordinatensystem beispielhaft nicht maßstabsgetreue Leistungs-Frequenz-Kurven P₂(f,dⱼ) für verschiedene Tastgrade D_{2A} = dⱼ (j = 1,..., n) des Steuersignals V₂(t) der zweiten Heizfrequenzeinheit 12a (siehe auch Figur 2). Auf einer Ordinatenachse 58 ist die Ausgangsleistung P₂ der zweiten Heizfrequenzeinheit 12a aufgetragen. Auf einer Abszissenachse 60 ist die Frequenz f aufgetragen. Durch eine Anpassung des Tastgrads D_{2A}, beispielsweise von 0,5 auf kleinere Werte, kann die Steuereinheit 14a eine Anpassung der Ausgangsleistung P₂ der zweiten Heizfrequenzeinheit 12a vornehmen. Hierdurch kann insbesondere eine Erniedrigung der Ausgangsleistung P₂ bei fester Frequenz f₂ der zweiten Heizfrequenzeinheit 12a erreicht werden. Eine besondere Bedeutung hat dieser Sachverhalt bei einer Minimierung einer Flickerkenngröße F.

Figur 6 zeigt in zwei kartesischen Koordinatensystemen beispielhaft zwei nicht maßstabsgetreue Gesamtleistungs-Zeit-Kurven. Auf einer Ordinatenachse 62 ist jeweils die Summe der Ausgangsleistungen P₁ + P₂ der Heizfrequenzeinheiten 10a, 12a aufgetragen. Auf einer Abszissenachse 64 ist jeweils die Zeit t während drei Periodendauern T aufgetragen. Das obere der zwei Koordinatensysteme aus Figur 6 zeigt einen Fall, bei dem der Tastgrad D_{2A} der zweiten Heizfrequenzeinheit 12a einen Wert d₁ aufweist. Gemäß Figur 5 ergibt sich bei der Frequenz f₂ dann eine Ausgangsleistung P₂ der zweiten Heizfrequenzeinheit 12a von P₂(f₂,d₁). Das untere der zwei Koordinatensysteme aus Figur 6 zeigt einen Fall, bei dem der Tastgrad D_{2A} der zweiten Heizfrequenzeinheit 12a einen Wert dₙ aufweist, welcher kleiner ist als d₁. Gemäß Figur 5 ergibt sich bei der Frequenz f₂ dann eine Ausgangsleistung P₂ der zweiten Heizfrequenzeinheit 12a von P₂(f₂,dₙ), die kleiner ist als die Ausgangsleistung P₂(f₂,d₁). Wie anhand von Figur 6 zu erkennen, kann die mit einer Gesamtleistungsdifferenz $F = {P}_{1} \left(0\leq t\leq x\right) + {P}_{2} \left(0\leq t\leq x\right) - \left[{P}_{1}\left(x\leq t\leq T\right)+{P}_{2}\left(x\leq t\leq T\right)\right]$
zwischen den Zeitintervallen T_{A} und T_{B} identische Flickerkenngröße F durch die Wahl eines kleineren Tastgrads D_{2A} verkleinert werden. Die Steuereinheit 14a nutzt diesen Sachverhalt zur Minimierung der Flickerkenngröße F.

Über die Anpassung der Ausgangsleistung P₂ der zweiten Heizfrequenzeinheit 12a hinausgehend, kann durch eine Anpassung eines Tastgrads D_{1A} des Steuersignals V₁(t) der ersten Heizfrequenzeinheit 10a im Zeitintervall T_{A} und/oder durch eine Anpassung eines Tastgrads D_{1B} des Steuersignals V₁(t) der ersten Heizfrequenzeinheit 10a im Zeitintervall T_{B} eine Anpassung der Ausgangsleistung P₁ vorgenommen werden. Hierdurch können weitere Einstellmöglichkeiten erschlossen werden, insbesondere dann, wenn eine Einstellung der mittleren Ausgangsleistung Pₐᵥₑ₁ und/oder Pₐᵥₑ₂ auf die Sollleistung P_{obj1} und/oder P_{obj2} aufgrund einer möglichen Mindestfrequenz und/oder einer möglichen Höchstfrequenz bei einem Tastgrad D_{1A}, D_{1B} von 0,5 unmöglich wäre.

Alternativ kann ein Induktionskochfeld auch über mehr als zwei Induktionsheizeinheiten verfügen, wobei jeweils mehrere Induktionsheizeinheiten über je eine Schalteinheit mit einer Heizfrequenzeinheit verbunden sein können.

In den Figuren 7a, b und 8a, b ist ein weiteres Ausführungsbeispiel der Erfindung gezeigt. Die nachfolgenden Beschreibungen beschränken sich im Wesentlichen auf die Unterschiede zwischen den Ausführungsbeispielen, wobei bezüglich gleich bleibender Bauteile, Merkmale und Funktionen auf die Beschreibung des anderen Ausführungsbeispiels und insbesondere auf Figur 1 verwiesen werden kann. Zur Unterscheidung der Ausführungsbeispiele ist der Buchstabe a in den Bezugszeichen des Ausführungsbeispiels in den Figuren 1 bis 5 durch den Buchstaben b in den Bezugszeichen des Ausführungsbeispiels der Figuren 7a, b und 8a, b ersetzt.

Das zuvor beschriebene Verfahren kann leicht auf eine Gargerätevorrichtung für ein Induktionskochfeld 16b mit zumindest einer ersten Heizfrequenzeinheit 10b, einer zweiten Heizfrequenzeinheit 12b und einer dritten Heizfrequenzeinheit erweitert werden.

Figur 7a zeigt hierzu in einem kartesischen Koordinatensystem beispielhaft drei nicht maßstabsgetreue Leistungs-Frequenz-Kurven P₁(f), P₂(f) und P₃(f). Auf einer Ordinatenachse 66 sind Ausgangsleistungen P₁, P₂ und P₃ der Heizfrequenzeinheiten 10b, 12b aufgetragen. Auf einer Abszissenachse 68 ist die Frequenz f aufgetragen. Die Sollleistungen P_{obj1}, P_{obj2} und P_{obj3} der Heizfrequenzeinheiten 10b, 12b werden durch einen Bediener eingestellt. Ohne Beschränkung der Allgemeinheit sei angenommen, die erste Heizfrequenzeinheit 10b weise eine kleinste den Solleistungen P_{obj1}, P_{obj2}, P_{obj3} zugeordnete Sollfrequenz f_{obj1} auf und die zweite Heizfrequenzeinheit 12b weise eine zweitkleinste den Solleistungen P_{obj1}, P_{obj2}, P_{obj3} zugeordnete Sollfrequenz f_{obj2} auf. Ein Frequenzabstand zwischen der kleinsten Sollfrequenz f_{obj1} und der zweitkleinsten Sollfrequenz f_{obj2} beträgt zumindest 17 kHz. Die erste Heizfrequenzeinheit 10b wird dann durch eine Steuereinheit 14b der Gargerätevorrichtung kontinuierlich mit einer festen ersten Frequenz f₁ betrieben, die der der Sollleistung P_{obj1} zugeordneten Sollfrequenz f_{obj1} entspricht. Die zweite Heizfrequenzeinheit 12b wird durch die Steuereinheit 14b in einem ersten Zeitintervall T_{A} mit einer um 17 kHz höheren Frequenz f₂ betrieben. Da die Ausgangsleistung P₂ der zweiten Heizfrequenzeinheit 12b bei der Frequenz f₂ die Solleistung P_{obj2} übersteigt, wird die zweite Heizfrequenzeinheit 12b in einem zweiten, an das erste Zeitintervall T_{A} anschließenden Zeitintervall T_{B} abgeschaltet. Die dritte Heizfrequenzeinheit wird durch die Steuereinheit 14b in einem ersten Zeitintervall T_{A}' ebenso mit der Frequenz f₂ betrieben. Da die Ausgangsleistung P₃ der dritten Heizfrequenzeinheit bei der Frequenz f₂ die Sollleistung P_{obj3} übersteigt, wird die dritte Heizfrequenzeinheit in einem zweiten, an das erste Zeitintervall T_{A}' anschließende Zeitintervall T_{B}' abgeschaltet.

Figur 7b zeigt in einem kartesischen Koordinatensystem beispielhaft drei nicht maßstabsgetreue Leistungs-Zeit-Kurven P₁(t), P₂(t) und P₃(t). Auf einer Ordinatenachse 70 sind die Ausgangsleistungen P₁, P₂ und P₃ der Heizfrequenzeinheiten 10b, 12b aufgetragen. Auf einer Abszissenachse 72 ist die Zeit t aufgetragen. Die Berechnung der Längen der Zeitintervalle T_{A}, T_{B}, T_{A}' und T_{B}' der Periodendauer T durch die Steuereinheit 14b erfolgt wie im vorherigen Ausführungsbeispiel beschrieben. Wie in der Figur 7b gezeigt, überlappen sich die Zeitintervalle T_{A} und T_{A}' zumindest teilweise.

Figur 8a zeigt in einem kartesischen Koordinatensystem beispielhaft drei nicht maßstabsgetreue Leistungs-Frequenz-Kurven P₁(f), P₂(f) und P₃(f). Auf einer Ordinatenachse 74 sind Ausgangsleistungen P₁, P₂ und P₃ der Heizfrequenzeinheiten 10b, 12b aufgetragen. Auf einer Abszissenachse 76 ist die Frequenz f aufgetragen. Die Sollleistungen P_{obj1}, P_{obj2} und P_{obj3} der Heizfrequenzeinheiten 10b, 12b werden durch einen Bediener eingestellt. Ohne Beschränkung der Allgemeinheit sei angenommen, die erste Heizfrequenzeinheit 10b weise eine zweitkleinste den Sollleistungen P_{obj1}, P_{obj2}, P_{obj3} zugeordnete Sollfrequenz f_{obj1} auf und die zweite Heizfrequenzeinheit 12b weise eine kleinste den Sollleistungen P_{obj1}, P_{obj2}, P_{obj3} zugeordnete Sollfrequenz f_{obj2} auf. Ein Frequenzabstand zwischen der kleinsten Sollfrequenz f_{obj1} und der zweitkleinsten Sollfrequenz f_{obj2} beträgt weniger als 17 kHz. Diejenige Heizfrequenzeinheit 10b mit der zweitkleinsten Sollfrequenz f_{obj1}, im vorliegenden Fall die erste Heizfrequenzeinheit 10b, wird dann durch die Steuereinheit 14b kontinuierlich mit einer festen ersten Frequenz f₁ betrieben, die der der Sollleistung P_{obj1} zugeordneten Sollfrequenz f_{obj1} entspricht. Die zweite Heizfrequenzeinheit 12b wird durch die Steuereinheit 14b im ersten Zeitintervall T_{A} mit einer um 17 kHz niedrigeren Frequenz f₂ betrieben. Da die Ausgangsleistung P₂ der zweiten Heizfrequenzeinheit 12b bei der Frequenz f₂ die Sollleistung P_{obj2} übersteigt, wird die zweite Heizfrequenzeinheit 12b im zweiten Zeitintervall T_{B} abgeschaltet. Die dritte Heizfrequenzeinheit wird durch die Steuereinheit 14b im ersten Zeitintervall T_{A}' ebenso mit der Frequenz f₂ betrieben. Da die Ausgangsleistung P₃ der dritten Heizfrequenzeinheit bei der Frequenz f₂ die Sollleistung P_{obj3} übersteigt, wird die dritte Heizfrequenzeinheit im zweiten Zeitintervall T_{B}' abgeschaltet.

Figur 8b zeigt in einem kartesischen Koordinatensystem beispielhaft drei nicht maßstabsgetreue Leistungs-Zeit-Kurven P₁(t), P₂(t) und P₃(t). Auf einer Ordinatenachse 78 sind die Ausgangsleistungen P₁, P₂ und P₃ der Heizfrequenzeinheiten 10b, 12b aufgetragen. Auf einer Abszissenachse 80 ist die Zeit t aufgetragen. Die Berechnung der Längen der Zeitintervalle T_{A}, T_{B}, T_{A}' und T_{B}' der Periodendauer T durch die Steuereinheit 14b erfolgt wie zuvor beschrieben. Wie in der Figur 8b gezeigt, überlappen sich die Zeitintervalle T_{A} und T_{A}' zumindest teilweise.

Auch hier kann analog zum vorherigen Ausführungsbeispiel eine Anpassung von Tastgraden D_{1A}, D_{2A}, D_{3A} und D_{1B} vorgesehen sein, insbesondere auch zur Minimierung einer Flickerkenngröße F. Das anhand des zweiten Ausführungsbeispiels beschriebene Steuerungsverfahren ist von drei Heizfrequenzeinheiten auf eine Vielzahl von Heizfrequenzeinheiten skalierbar, beispielsweise für ein als Matrixkochfeld ausgebildetes Induktionskochfeld.

Bei allen beschriebenen Ausführungsformen gilt ferner, dass, falls kein geeigneter Satz von Frequenzen f₁, f₂, Zeitintervallen T_{A}, T_{B}, T_{A}', T_{B}' usw. und Tastgraden D_{1A}, D_{1B}, D_{2A}, D_{3A} usw. auffindbar ist, insbesondere da eine maximal mögliche Höchstfrequenz und/oder eine minimal mögliche Mindestfrequenz einzuhalten sind, oben beschriebenes Steuerungsverfahren mit anderen, einem Fachmann bekannten und sinnvoll erscheinenden Steuerungsverfahren kombinierbar ist. So ist beispielsweise denkbar, dass auf Zeitintervalle T_{A} und T_{B} ein weiteres Zeitintervall T_{C} folgt, in dem alle oder auch nur ein Teil der Heizfrequenzeinheiten abgeschaltet sind oder mit einer weiteren gemeinsamen Frequenz f₃ betrieben werden.

**Bezugszeichen**

| | | | |
|---|---|---|---|
| 10 | Heizfrequenzeinheit | 70 | Ordinatenachse |
| 12 | Heizfrequenzeinheit | 72 | Abszissenachse |
| 14 | Steuereinheit | 74 | Ordinatenachse |
| 16 | Induktionskochfeld | 76 | Abszissenachse |
| 18 | Kochfeldplatte | 78 | Ordinatenachse |
| 20 | Heizzone | 80 | Abszissenachse |
| 22 | Heizzone | dⱼ | Tastgrad (j=1,..., n) |
| 26 | Bedienelement | D_{1A} | Tastgrad |
| 28 | Anzeigeelement | D_{1B} | Tastgrad |
| 30 | Bedien- und Anzeigeeinheit | D_{2A} | Tastgrad |
| 32 | Steuer- und Regeleinheit | D_{3A} | Tastgrad |
| 36 | Ordinatenachse | F | Flickerkenngröße |
| 38 | Abszissenachse | f | Frequenz |
| 42 | Ordinatenachse | f₁ | Frequenz |
| 44 | Abszissenachse | f₂ | Frequenz |
| 46 | Ordinatenachse | f₃ | Frequenz |
| 48 | Abszissenachse | f_{obj1} | Sollfrequenz |
| 50 | Ordinatenachse | f_{obj2} | Sollfrequenz |
| 52 | Abszissenachse | f_{obj3} | Sollfrequenz |
| 54 | Ordinatenachse | P₁ | Ausgangsleistung |
| 56 | Abszissenachse | P₁(f) | Leistungs-Frequenz-Kurve |
| 58 | Ordinatenachse | P₁(t) | Leistungs-Zeit-Kurve |
| 60 | Abszissenachse | P₂ | Ausgangsleistung |
| 62 | Ordinatenachse | P₂(f) | Leistungs-Frequenz-Kurve |
| 64 | Abszissenachse | P₂(f,dⱼ) | Leistungs-Frequenz-Kurve |
| 66 | Ordinatenachse | P₂(t) | Leistungs-Zeit-Kurve |
| 68 | Abszissenachse | P₃ | Ausgangsleistung |
| P₃(f) | Leistungs-Frequenz-Kurve | | |
| P₃(t) | Leistungs-Zeit-Kurve | | |
| Pₐᵥₑ₁ | Mittlere Ausgangsleistung | | |
| Pₐᵥₑ₂ | Mittlere Ausgangsleistung | | |
| P_{obj1} | Sollleistung | | |
| P_{obj2} | Sollleistung | | |
| P_{obj3} | Sollleistung | | |
| T | Periodendauer | | |
| T₀ | Periodendauer | | |
| T_{A} | Zeitintervall | | |
| T_{A}' | Zeitintervall | | |
| T_{B} | Zeitintervall | | |
| T_{B}' | Zeitintervall | | |
| T_{C} | Zeitintervall | | |
| t | Zeit | | |
| t₀ | Einschaltzeit | | |
| V₀ | Einschaltwert | | |
| V₁(t) | Steuersignal | | |
| V₂ | Steuerspannung | | |
| V₂(t) | Steuersignal | | |
| x | Zeitpunkt | | |
| x' | Zeitpunkt | | |

## Patentansprüche

1. Gargerätevorrichtung mit zumindest einer ersten und zumindest einer zweiten Heizfrequenzeinheit (10a, 12a; 10b, 12b) und mit wenigstens einer Steuereinheit (14a; 14b), die dazu vorgesehen ist, die erste Heizfrequenzeinheit (10a; 10b) kontinuierlich zu betreiben und die zweite Heizfrequenzeinheit (12a; 12b) in zumindest einem ersten Zeitintervall (T_{A}) zu betreiben und in zumindest einem zweiten Zeitintervall (T_{B}) abzuschalten, wobei die Steuereinheit (14a; 14b) dazu vorgesehen ist, die zweite Heizfrequenzeinheit (12a; 12b) im ersten Zeitintervall (T_{A}) mit zumindest einer Frequenz (f₂) zu betreiben, die sich wenigstens um 15 kHz von einer ersten Frequenz (f₁) der erste Heizfrequenzeinheit (10a; 10b) unterscheidet, **dadurch gekennzeichnet, dass** die Steuereinheit (14a; 14b) dazu vorgesehen ist, die erste Heizfrequenzeinheit (10a; 10b) kontinuierlich mit der festen ersten Frequenz (f₁) zu betreiben, wobei die Steuereinheit (14a; 14b) für den Fall, dass ein Frequenzabstand zwischen einer kleinsten einer Sollleistung (P_{obj1}, P_{obj2}) zugeordneten Sollfrequenz (f_{obj1}, f_{obj2}) und einer zweitkleinsten einer Sollleistung (P_{obj1}, P_{obj2}) zugeordneten Sollfrequenz (f_{obj1}, f_{obj2}) kleiner als 17 kHz ist, dazu vorgesehen ist, die Heizfrequenzeinheit (10a, 12a; 10b, 12b) mit der zweitkleinsten Sollfrequenz (f_{obj1}, f_{obj2}) kontinuierlich mit der festen ersten Frequenz (f₁) zu betreiben.

2. Gargerätevorrichtung nach Anspruch 1, **dadurch gekennzeichnet, dass** die Steuereinheit (14a; 14b) für den Fall, dass ein Frequenzabstand zwischen einer kleinsten einer Sollleistung (P_{obj1}, P_{obj2}) zugeordneten Sollfrequenz (f_{obj1}, f_{obj2}) und einer zweitkleinsten einer Sollleistung (P_{obj1}, P_{obj2}) zugeordneten Sollfrequenz (f_{obj1}, f_{obj2}) wenigstens 17 kHz beträgt, dazu vorgesehen ist, die Heizfrequenzeinheit (10a, 12a; 10b, 12b) mit der kleinsten Sollfrequenz (f_{obj1}, f_{obj2}) kontinuierlich mit der festen ersten Frequenz (f₁) zu betreiben.

3. Gargerätevorrichtung nach einem der vorhergehenden Ansprüche, **dadurch gekennzeichnet, dass** die Steuereinheit (14a; 14b) dazu vorgesehen ist, die zumindest zwei Heizfrequenzeinheiten (10a, 12a; 10b, 12b) jeweils mittels eines Steuersignals (V₁(t), V₂(t)) zu steuern und/oder zu regeln und in wenigstens einem Betriebszustand einen Tastgrad (D_{1A}, D_{1B}, D_{2A}, D_{3A}) von zumindest einem der Steuersignale (V₁(t), V₂(t)) anzupassen.

4. Gargerätevorrichtung nach Anspruch 3, **dadurch gekennzeichnet, dass** die Steuereinheit (14a; 14b) dazu vorgesehen ist, die Tastgrade (D_{1A}, D_{1B}, D_{2A}, D_{3A}) zur Minimierung einer Flickerkenngröße (F) anzupassen.

5. Gargerätevorrichtung nach einem der vorhergehenden Ansprüche, **gekennzeichnet durch** zumindest eine dritte Heizfrequenzeinheit.

6. Gargerätevorrichtung nach Anspruch 5, **dadurch gekennzeichnet, dass**,die Steuereinheit (14b) in wenigstens einem Betriebszustand dazu vorgesehen ist, die dritte Heizfrequenzeinheit zumindest zeitweise abzuschalten.

7. Gargerätevorrichtung nach Anspruch 5 oder 6, **dadurch gekennzeichnet, dass** die Steuereinheit (14b) dazu vorgesehen ist, die dritte Heizfrequenzeinheit zumindest teilweise gleichzeitig mit der zweiten Heizfrequenzeinheit (12b) und mit der gleichen Frequenz (f₂) wie die zweite Heizfrequenzeinheit (12b) zu betreiben.

8. Verfahren mit einer Gargerätevorrichtung mit zumindest einer ersten und zumindest einer zweiten Heizfrequenzeinheit (10a, 12a; 10b, 12b), insbesondere nach einem der vorhergehenden Ansprüche, bei dem die erste Heizfrequenzeinheit (10a; 10b) kontinuierlich betrieben wird und die zweite Heizfrequenzeinheit (12a; 12b) in zumindest einem ersten Zeitintervall (T_{A}) betrieben und in zumindest einem zweiten Zeitintervall (T_{B}) abgeschaltet wird, wobei die zweite Heizfrequenzeinheit (12a; 12b) im ersten Zeitintervall (T_{A}) mit zumindest einer Frequenz (f₂) betrieben wird, die sich wenigstens um 15 kHz von einer ersten Frequenz (f₁) der ersten Heizfrequenzeinheit (10a; 10b) unterscheidet, **dadurch gekennzeichnet, dass** die erste Heizfrequenzeinheit (10a; 10b) kontinuierlich mit der festen ersten Frequenz (f₁) betrieben wird, wobei für den Fall, dass ein Frequenzabstand zwischen einer kleinsten einer Sollleistung (P_{obj1}, P_{obj2}) zugeordneten Sollfrequenz (f_{obj1}, f_{obj2}) und einer zweitkleinsten einer Sollleistung (P_{obj1}, P_{obj2}) zugeordneten Sollfrequenz (f_{obj1}, f_{obj2}) kleiner als 17 kHz wird, die Heizfrequenzeinheit (10a, 12a; 10b, 12b) mit der zweitkleinsten Sollfrequenz (f_{obj1}, f_{obj2}) kontinuierlich mit der festen ersten Frequenz (f₁) betrieben wird.

9. Gargerät, insbesondere Kochfeld, mit einer Gargerätevorrichtung nach einem der Ansprüche 1 bis 7.

## Claims

1. Cooking device apparatus having at least one first and at least one second heat frequency unit (10a, 12a; 10b, 12b) and having at least one control unit (14a; 14b), which is provided to continuously operate the first heat frequency unit (10a; 10b) and to operate the second heat frequency unit (12a, 12b) in at least one first time interval (*T_{A}*) and to switch it off in at least one second time interval (*T_{B}*), wherein the control unit (14a; 14b) is provided to operate the second heat frequency unit (12a; 12b) in the first time interval (*T_{A}*) with at least one frequency (*f*₂), which differs at least by 15 kHz from a first frequency (*f*₁) of the first heat frequency unit (10a; 10b), **characterised in that** the control unit (14a; 14b) is provided to continuously operate the first heat frequency unit (10a; 10b) with the fixed first frequency (*f*₁), wherein in the event that a frequency interval between a smallest target frequency (*f*_{*obj*1}, *f*_{*obj*2}) assigned to a target output (*P*_{*obj*1}, *P*_{*obj*2}) and a second smallest target frequency (*f*_{*obj*1}, *f*_{*obj*2}) assigned to a target output (*P*_{*obj*1}, *P*_{*obj*2}) is smaller than 17 kHz, the control unit (14a; 14b) is provided to continuously operate the heat frequency unit (10a, 12a; 10b, 12b) with the second smallest frequency (*f*_{*obj*1}, *f*_{*obj*2}) with the fixed first frequency (*f*₁).

2. Cooking device apparatus according to claim 1, **characterised in that** in the event that a frequency interval between a smallest target frequency (*f*_{*obj*1}, f_{*obj*2}) assigned to a target output (*P*_{*obj*1}, *P*_{*obj*2}) and a second smallest target frequency (*f*_{*obj*1}, *f*_{*obj*2}) assigned to a target output (*P*_{*obj*1}, *P*_{*obj*2}) amounts to at least 17 kHz, the control unit (14a; 14b) is provided to continuously operate the heat frequency unit (10a, 12a; 10b, 12b) with the smallest target frequency (*f*_{*obj*1}, *f*_{*obj*2}) with the fixed first frequency (*f*₁).

3. Cooking device apparatus according to one of the preceding claims, **characterised in that** the control unit (14a; 14b) is provided to control and/or regulate the at least two heat frequency units (10a, 12a; 10b, 12b) by means of a control signal (*V*₁(*t*), *V*₂(*t*)) in each case and to adjust a pulse duty factor (*D*_{1*A*},*D*_{1*B*},*D*_{2*A*},*D*_{3*A*}) of at least one of the control signals (*V*₁(*t*), *V*₂(*t*)) in at least one operating state.

4. Cooking device apparatus according to claim 3, **characterised in that** the control unit (14a; 14b) is provided to adjust the pulse duty factors (*D*_{1*A*},*D*_{1*B*},*D*_{2*A*},*D*_{3*A*}) in order to minimise a flicker parameter (F).

5. Cooking device apparatus according to one of the preceding claims, **characterised by** at least one third heat frequency unit.

6. Cooking device apparatus according to claim 5, **characterised in that** the control unit (14b) is provided in at least one operating state to at least temporarily switch off the third heat frequency unit.

7. Cooking device apparatus according to claim 5 or 6, **characterised in that** the control unit (14b) is provided to operate the third heat frequency unit at least partially at the same time as the second heat frequency unit (12b) and with the same frequency (*f*₂) as the second heat frequency unit (12b).

8. Method with a cooking device apparatus having at least one first and at least one second heat frequency unit (10a, 12a; 10b, 12b), in particular according to one of the preceding claims, in which the first heat frequency unit (10a; 10b) is operated continuously and the second heat frequency unit (12a; 12b) is operated in at least one first time interval (*T_{A}*) and is switched off in at least one second time interval (*T_{B}*), wherein the second heat frequency unit (12a; 12b) is operated in the first time interval (*T_{A}*) with at least one frequency (*f*₂) which differs at least by 15 kHz from a first frequency (*f*₁) of the first heat frequency unit (10a; 10b), **characterised in that** the first heat frequency unit (10a; 10b) is continuously operated with the fixed first frequency (*f*₁), wherein in the event that a frequency interval between a smallest target frequency (*f*_{*obj*1}, *f*_{*obj*2}) assigned to a target output (*P*_{*obj*1}, *P*_{*obj*2}) and a second smallest target frequency (*f*_{*obj*1}, *f*_{*obj*2}) assigned to a target output (*P*_{*obj*1}, *P*_{*obj*2}) is smaller than 17 kHz, the heat frequency unit (10a, 12a; 10b, 12b) with the second smallest target frequency (*f*_{*obj*1}, *f*_{*obj*2}) is continuously operated with the fixed first frequency (*f*₁).

9. Cooking device, in particular hob, having a cooking device apparatus according to one of claims 1 to 7.

## Revendications

1. Dispositif d'appareil de cuisson comprenant au moins une première et au moins une deuxième unités de fréquence de chauffage (10a, 12a ; 10b, 12b) et comprenant au moins une unité de commande (14a ; 14b) qui est ménagée pour faire fonctionner la première unité de fréquence de chauffage (10a ; 10b) de manière continue et pour faire fonctionner la deuxième unité de fréquence de chauffage (12a ; 12b) pendant au moins un premier intervalle de temps (T_{A}) et la mettre hors service pendant au moins un deuxième intervalle de temps (T_{B}), l'unité de commande (14a ; 14b) étant ménagée pour faire fonctionner la deuxième unité de fréquence de chauffage (12a ; 12b) pendant le premier intervalle de temps (T_{A}) avec au moins une fréquence (f₂) qui se distingue au moins de 15 kHz d'une première fréquence (f₁) de la première unité de fréquence de chauffage (10a ; 10b), **caractérisé en ce que** l'unité de commande (14a ; 14b) est ménagée pour faire fonctionner la première unité de fréquence de chauffage (10a ; 10b) de manière continue avec la première fréquence fixe (f₁), l'unité de commande (14a ; 14b), au cas où un écart de fréquence entre une fréquence théorique (f_{obj1}, f_{obj2}) la plus petite attribuée à une puissance théorique (P_{obj1}, P_{obj2}) et une fréquence théorique (f_{obj1}, f_{obj2}) la deuxième plus petite attribuée à une puissance théorique (P_{obj1}, P_{obj2}) est inférieur à 17 kHz, étant ménagée pour faire fonctionner l'unité de fréquence de chauffage (10a, 12a ; 10b, 12b) avec la fréquence théorique (f_{obj1}, f_{obj2}) la deuxième plus petite de manière continue avec la première fréquence fixe (f₁).

2. Dispositif d'appareil de cuisson selon la revendication 1, **caractérisé en ce que** l'unité de commande (14a ; 14b), au cas où un écart de fréquence entre une fréquence théorique (f_{obj1}, f_{obj2}) la plus petite attribuée à une puissance théorique (P_{obj1}, P_{obj2}) et une fréquence théorique (f_{obj1}, f_{obj2}) la deuxième plus petite attribuée à une puissance théorique (P_{obj1}, P_{obj2}) est au moins de 17 kHz, est ménagée pour faire fonctionner l'unité de fréquence de chauffage (10a, 12a ; 10b, 12b) avec la fréquence théorique (f_{obj1}, f_{obj2}) la plus petite de manière continue avec la première fréquence fixe (f₁).

3. Dispositif d'appareil de cuisson selon l'une quelconque des revendications précédentes, **caractérisé en ce que** l'unité de commande (14a ; 14b) est ménagée pour commander les au moins deux unités de fréquence de chauffage (10a, 12a ; 10b, 12b) respectivement au moyen d'un signal de commande (V₁(t), V₂(t)) et/ou les régler et, dans au moins un état de fonctionnement, d'adapter un rapport cyclique (D_{1A}, D_{1B}, D_{2A}, D_{3A}) d'au moins un des signaux de commande (V₁(t), V₂(t)).

4. Dispositif d'appareil de cuisson selon la revendication 3, **caractérisé en ce que** l'unité de commande (14a ; 14b) est ménagée pour adapter les rapports cycliques (D_{1A}, D_{1B}, D_{2A}, D_{3A}) dans le but de minimiser une caractéristique de papillotement (F).

5. Dispositif d'appareil de cuisson selon l'une quelconque des revendications précédentes, **caractérisé par** au moins une troisième unité de fréquence de chauffage.

6. Dispositif d'appareil de cuisson selon la revendication 5, **caractérisé en ce que** l'unité de commande (14b), dans au moins un état de fonctionnement, est ménagée pour mettre hors service au moins momentanément la troisième unité de fréquence de chauffage.

7. Dispositif d'appareil de cuisson selon la revendication 5 ou 6, **caractérisé en ce que** l'unité de commande (14b) est ménagée pour faire fonctionner au moins en partie la troisième unité de fréquence de chauffage en même temps que la deuxième unité de fréquence de chauffage (12b) et avec la même fréquence (f₂) que la deuxième unité de fréquence de chauffage (12b).

8. Procédé avec un dispositif d'appareil de cuisson comprenant au moins une première et au moins une deuxième unités de fréquence de chauffage (10a, 12a ; 10b, 12b), notamment selon l'une quelconque des revendications précédentes, dans lequel la première unité de fréquence de chauffage (10a ; 10b) est mise en fonction de manière continue et dans lequel la deuxième unité de fréquence de chauffage (12a ; 12b) est mise en fonction pendant au moins un premier intervalle de temps (T_{A}) et est mise hors service pendant au moins un deuxième intervalle de temps (T_{B}), la deuxième unité de fréquence de chauffage (12a ; 12b) étant mise en fonction pendant le premier intervalle de temps (T_{A}) avec au moins une fréquence (f₂) qui se distingue au moins de 15 kHz d'une première fréquence (f₁) de la première unité de fréquence de chauffage (10a ; 10b), **caractérisé en ce que** la première unité de fréquence de chauffage (10a ; 10b) est mise en fonction de manière continue avec la première fréquence fixe (f₁), l'unité de fréquence de chauffage (10a, 12a ; 10b, 12b), au cas où un écart de fréquence entre une fréquence théorique (f_{obj1}, f_{obj2}) la plus petite attribuée à une puissance théorique (P_{obj1}, P_{obj2}) et une fréquence théorique (f_{obj1}, f_{obj2}) la deuxième plus petite attribuée à une puissance théorique (P_{obj1}, P_{obj2}) est inférieur à 17 kHz, étant mise en fonction avec la fréquence théorique (f_{obj1}, f_{obj2}) la deuxième plus petite de manière continue avec la première fréquence fixe (f₁).

9. Appareil de cuisson, notamment plaque de cuisson, comprenant un dispositif d'appareil de cuisson selon l'une quelconque des revendications 1 à 7.
